# EUROPÄISCHE PATENTSCHRIFT

(11) **EP 3 172 140 B1**
(45) Veröffentlichungstag und Bekanntmachung des Hinweises auf die Patenterteilung: **16.01.2019**
(21) Anmeldenummer: 15737963.7
(22) Anmeldetag: 05.05.2015
(51) Int. Cl.: B65D 41/04

(54) **DREHVERSCHLUSSSYSTEM**
SCREW CLOSURE SYSTEM
SYSTÈME DE FERMETURE À VIS

(30) Priorität: 25.07.2014 DE 102014011350
(43) Veröffentlichungstag der Anmeldung: 31.05.2017
(73) Patentinhaber: Beiersdorf AG, 20245 Hamburg (DE)
(72) Erfinder: STANGE, Klaus-Peter, 21465 Wentorf (DE); WIRTH, Cristin, 22605 Hamburg (DE)
(74) Vertreter: Klickow & Wetzel PartGmbB
(86) Internationale Anmeldenummer: PCT/DE2015/000221
(87) Internationale Veröffentlichungsnummer: WO 2016/011989

(56) Entgegenhaltungen:
- EP-A1- 1 050 318
- WO-A1-97/23388
- DE-A1- 19 652 148
- FR-A1- 2 572 369
- FR-A1- 2 699 506
- JP-A- H09 169 350

## Beschreibung

Die Erfindung betrifft ein Drehverschlusssystem mit einem ersten Verschlusselement, das drehbar gegenüber einem zweiten Verschlusselement angeordnet und in wenigstens einer orientierten Position halterbar ist, wobei zur Ausbildung einer Rückdrehsicherung wenigstens ein Rastelement verwendet ist, dass an einem der Verschlusselemente festgelegt ist und derart mit wenigstens einer zugeordneten Rastnocke korrespondiert, dass das erste Verschlusselement gegenüber dem zweiten Verschlusselement in der wenigstens einen orientierten Position lösbar gehaltert ist sowie bei der das wenigstens eine Rastelement über einen Steg an einem Verschlusselement elastisch festgelegt ist, sodass das Rastelement schwingbar ist.

Es ist bekannt, dass Schraubverschlüsse für Behälter oder Volumina verschiedenster Art zu Anwendung kommen, um diese gegenüber dem Inhalt weitgehend oder vollständig dicht zu verschließen. Üblicherweise werden solche Schraubverschlüsse als Drehverschlusssysteme bestehend aus einem Flansch und einer Schraubkappe gebildet und sind als wiederverschließbare Systeme ausgeführt.

Um die Entnahme des Behälterinneren zu unterstützen, sind die Verschluss- oder Schraubkappen häufig derart ausgeführt, dass sie nach dem Öffnen des Verschlusssystems entfernbar sind.

Der Flansch weist in der Regel einen Schulterbereich auf, der zur Festlegung an dem eigentlichen Behälter vorgesehen ist. Alternativ kann ein Behälter einteilig mit dem Flansch ausgebildet sein. In diesem Fall sind das Behältermaterial und das Flanschmaterial gleich und der Flansch ist integraler Bestandteil des Behälters. Weiterhin ist ein an die Schulter des Flansches angrenzender Bereich als Ausgießöffnung für das Behälterinnere ausgebildet und mit einem Gewinde versehen, das mit der Schraubkappe derart korrespondiert, dass durch Drehbewegungen der Schraubkappe die Ausgießöffnung mit der Schraubkappe verschließbar ist.

Die Schraubkappe ist in diesem System ein erstes Verschlusselement. Infolge der Tatsache, dass Gewinde in der Regel keine Dichtfunktion übernehmen können, wird eine im Gewinde und durch eine Drehbewegung erzeugt Axialkraft dazu verwendet, den Schraubkappengrund gegen das stirnseitige Ende der Ausgießöffnung des Flansches zu Pressen und dadurch eine Abdichtung zu erreichen. Das Gewinde kann als Außengewinde entweder an dem Flansch oder an der Schraubkappe ausgeführt sein.

Es ist praktisch immer erwünscht, dass der Schraubverschluss unter allen Lagerungs-, Transport- und Handhabungsbedingungen zuverlässig den Behälter verschließt. In der Regel wird gefordert, dass die Verschlussfunktion hermetisch dicht ausgeführt ist. Dies gilt auch für Situationen, in welchen durch den Behälter unterschiedliche Substanzen mit fließ- oder schüttfähigen Eigenschaften aufgenommen sind, oder ein Behälterinnendruck, der über dem atmosphärischen Druck liegt, zumindest nicht ausgeschlossen ist.

Um die Forderung nach einer zuverlässigen Verschlussfunktion zu realisieren, sind verschiedene Maßnahmen realisiert. Die Werkstoffe des Verschlusssystems sind derart aufeinander abgestimmt, dass eine ausreichend hohe Haftreibung und ein Losbrechmoment der Schraubverschlusselemente bestehend aus dem Gewinde an der Ausgießöffnung und dem Gewinde an der Verschlusskappe vorliegt.

Weiterhin werden insbesondere bei häufig verwendeten Kunststoffwerkstoffen die immanent innewohnenden Relaxationsvorgänge berücksichtigt. Die Gewindegestaltung ist derart realisiert, dass sowohl eine Selbsthemmung als auch ausreichende Verschlusskräfte erreicht werden. Neben der eigentlichen Gewindegeometrie ist die Gewindesteigung ein primärer Einflussfaktor dafür.

Eine weitere, der zuverlässigen Verschlussfunktion entgegenstehende Situation kann vorliegen, wenn die Verschlusskappe durch von außen einwirkende Drehmomente in Öffnungsrichtung verdreht wird und dies nicht Resultat eines bewussten oder zielgerichteten Handhabungsvorganges ist. Ebenfalls kann ein Rückdrehen unerwünscht sein, um eine unrechtmäßige Produktentnahme zu verhindern.

Es ist bekannt, dass Rückdrehsicherungen in Drehverschlusssystemen Anwendung finden, um die rotatorische Verschlussposition der Verschlusskappe und die dadurch erzeugten Verschlusskräfte auch in Situationen aufrecht zu erhalten, in denen von außen einwirkende Drehmomente in Öffnungsrichtung vorliegen, die nicht Resultat eines bewussten oder zielgerichteten Handhabungsvorganges sind.

Bekannte Rückdrehsicherungen sind häufig durch Rastelemente und Rastnocken gebildet, die in korrespondierender Weise jeweils an einem Verschlusssystemelement festgelegt sind. Üblich ist es, diese Rückdrehsicherungen benachbart zum Gewinde und direkt an der üblicherweise zylindrischen Ausgießöffnung oder der Verschlusskappe als integralen Bestandteil anzuordnen. Diese einteilige Ausführung unterstützt eine Spritzgussherstellung insbesondere bei der Verwendung von Kunststoffwerkstoffen. Mit einer solchen Rückdrehsicherung ausgestattete Verschlüsse sind nur bedingt maschinengängig bzw. verhindern das unbeabsichtigte Aufdrehen nicht ausreichend.

Die Kontaktstellen bzw. Festlegungsbereiche der integralen Rastelemente an dem jeweiligen Verschlusselement sind zum Beispiel von trapezförmiger geometrische

Ausgestaltung, was zu einer gewissen Inelastizität führt. Infolge der praktisch starren oder nur wenig elastisch verformbaren Rastelementbefestigung muss das Rastelement an sich gegenüber den Rastnocken teilweise elastisch-plastisch verformt werden, um die Öffnungs- oder Verschlussbewegung zu realisieren. Infolge dessen sind die erforderlichen Öffnungs- und Verschlussdrehmomente, die auf die Verschlusskappe wirken müssen, sehr hoch und schlecht einstellbar.

Weiterhin resultiert die fortwährende elastisch-plastische Verformung der Rastelemente in einem erhöhten Verschleiß und einem dadurch bedingten Materialverlust mit der Folge, dass sich die für die Öffnung erforderlichen Drehmomente mit zunehmender Gebrauchsdauer verringern. Der Verschleiß kann Größenordnungen annehmen, bei welchen die erforderlichen Verschlusskräfte nicht mehr ausreichend sind, um den Schraubverschluss unter allen Lagerungs-, Transport- und Handhabungsbedingungen zuverlässig in der geschlossenen Position zu halten.

Aus der EP 1 050 318 A1 ist bereits eine Rückdrehsicherung für ein Drehverschlusssystem bekannt. Die Rückdrehsicherung weist ein Rastelement sowie Verschlusselemente auf. Das Rastelement ist elastisch beweglich befestigt.

In der FR 2 699 506 A1 wird eine Rückdrehsicherung beschrieben, bei der das Rastelement über einen Steg mit einem Verschlusselement gekoppelt ist Der Steg weist hierbei einen geringeren Querschnitt als das Rastelement auf.

Aus der FR 2 572 369 A1 ist ebenfalls eine Rückdrehsicherung mit einem Steg bekannt, wobei der Steg für eine elastische Halterung des Rastelementes dient. Es ist Aufgabe der Erfindung, eine Rückdrehsicherung für Dreh- bzw. Schraubverschlüsse derart bereitzustellen, dass eine unbeabsichtigte Öffnung des Schraubverschlusses verhindert, eine definierte Öffnungskraft ermöglicht und die Maschinengängigkeit unterstützt wird.

Erfindungsgemäß wird diese Aufgabe dadurch gelöst, dass sich der Steg radial zum Verschlusselement erstreckt, dass der Steg derart geometrisch gestaltet ist, dass die elastische Festlegung des wenigstens einen Rastelementes an einem Verschlusselement unterstützt wird, dass der Steg zur Ausbildung einer gelenkartigen Verbindung zwischen dem Rastelement und der Schraubkappe mit einem gegenüber dem Rastelement verringerten Querschnitt ausgebildet ist, dass das Rastelement wenigstens eine Abschrägung in einer Bewegungsrichtung aufweist und dass das Rastelement derart mit der zugeordneten Rastnocke korrespondiert, dass das Rastelement in der Geschlossenenstellung des ersten Verschlusselementes hinter der Rastnocke einschnappt und dass das Rastelement flügelartig ausgestaltet ist und dass der Steg zwischen dem jeweiligen Verschlusselement und dem Rastelement eine radienähnliche Oberflächenkontur aufweist.

Die erfindungsgemäße Lehre erkennt, dass infolge einer elastischen Festlegung des wenigstens einen Rastelementes durch eine geeignete geometrische oder werkstofftechnische Gestaltung der Kontaktstelle bzw. des Festlegungsbereiches an dem jeweiligen Verschlusselement das Rastelement schwingbar ist. Die teilweise elastisch-plastische Verformung des Rastelementes und damit auch der Verschleiß können dadurch reduziert werden. Zum einen lässt sich die für die Öffnungs- und Verschließbewegungen erforderliche Kraft durch Beeinflussung des Elastizitätsgrades einstellen, zum anderen wird durch das verschleißreduzierte Zusammenwirken von Rastelement und Rastnocken eine Verringerung der erforderlichen Öffnungs- und Verschließkräften entgegengewirkt.

Die Festlegung des Rastelementes derart erfolgt, dass zusätzlich in der Endstellung, d.h. in der verschlossenen Stellung des ersten Verschlusselementes, das schwingbare Rastelement hinter der Rastnocke einschnappt. Der Einschnappvorgang kann derart ausgestaltet sein, dass eine akustische und/oder haptische Rückmeldung an den Benutzer erfolgt. Die akustische Rückmeldung kann durch ein Klickgeräusch realisiert sein. Die haptische Rückmeldung kann durch eine erhöhte Verschlusskraft längs eines Teiles der Drehbewegung realisiert sein.

Die elastische Festlegung des wenigstens einen Rastelementes an dem jeweiligen Verschlusselement durch eine geeignete geometrische Gestaltung der Kontaktstelle bzw. des Festlegungsbereiches wird dadurch realisiert, dass der Festlegungsbereich bzw. die Kontaktstelle durch einen sich radial zum Verschlusselement erstreckenden Steg gebildet ist. Der Steg ist mit einem gegenüber dem Rastelement verringerten Querschnitt ausgebildet, der ein elastisches Bauteilverhalten unterstützt. Weiterhin kann die äußere Kontur des Steges zwischen dem jeweiligem Verschlusselement und dem Rastelement radienähnlich ausgestaltet sein, sodass durch eine gezielte innere Spannungskonzentration infolge Kerbwirkung die lokale Elastizität des Steges unterstützt wird.

Die elastische Festlegung des wenigstens einen Rastelementes an dem jeweiligen Verschlusselement durch eine geeignete Materialauswahl oder eine Materialkombination der Kontaktstelle bzw. des Festlegungsbereiches wird in verschiedenen Ausführungsvarianten alternativ oder kumulativ dadurch realisiert, dass der Festlegungsbereich bzw. die Kontaktstelle wenigstens teilweise durch einen elastischen Werkstoff wie Kunststoff, z.B. PE, PP, PET, PLA, PEF, Kautschuk oder einen Federstahl gebildet ist.

Im Sinne der Erfindung ist auch daran gedacht, dass das Rastelement aus einem anderen Material ist als das Verschlusselement ausgebildet ist.

Um die Öffnungs- und Schließkräfte einzustellen, können sowohl wenigstens eine der geometrischen Ausgestaltungen als auch wenigstens eine der vorgeschlagen Materialspezifikation oder auch eine Kombination dieser Eigenschaften angewendet werden.

Weiterhin erkennt die Erfindung, dass durch eine asymmetrische Ausgestaltung oder eine asymmetrische Festlegung des wenigstens einen Rastelementes an dem jeweiligen Verschlusselement unterschiedlich hohe Kräfte zum Öffnen oder Verschließen des Schraubverschlusses sowohl realisierbar als auch einstellbar sind. Eingestellt werden können die jeweiligen Kräfte für das Öffnen und Schließen auch durch Abschrägungen an dem Rastelement in der jeweiligen Bewegungsrichtung.

In den Zeichnungen sind Ausführungsbeispiele der Erfindung schematisch dargestellt. Es zeigen:
- Figur 1: eine Draufsicht auf einen Ausschnitt des wenigstens einen Rastelementes (11) an der Schraubkappe (10) gemäß einem bekannten Stand der Technik, wobei das Rastelement direkt auf dem gewindetragenden Zylinder angeordnet ist und
- Figur 2: eine perspektivische Ansicht, eine Draufsicht sowie eine Einzelheit A des Verschlusssystems (1) gemäß der vorliegenden Erfindung, wobei das Basiselement vom gewindetragenden Zylinder separat angeordnet ist.

Figur 1 zeigt eine Draufsicht auf einen Ausschnitt des wenigstens einen Rastelementes (11) an der Schraubkappe (10). Alternativ kann das wenigstens eine Rastelement (11) auch an dem zweiten Verschlusselement (20) festgelegt sein und die wenigstens eine Rastnocke (24) kann an dem ersten Verschlusselement (10) angeordnet sein. Der Festlegungsbereich (13) ist trapezförmig gestaltet und unterstützt eine Spritzgussherstellung insbesondere bei der Verwendung von Kunststoffwerkstoffen. Das wenigstens eine Rastelement (11) korrespondiert mit der wenigstens einen Rastnocke (24) und wird bei der Öffnungs- oder Schließbewegung teil- und, oder bereichsweise elastisch-plastisch verformt.

Figur 2 zeigt eine perspektivische Ansicht, eine Draufsicht sowie eine Einzelheit A des erfindungsgemäßen Verschlusssystems (1). Die Draufsicht bildet das erste Verschlusselement in Form einer Schraubkappe (10) ab. Die Schraubkappe (10) ist mit einem Innengewinde (12) versehen und derart ausgebildet, dass das Innengewinde (12) mit dem Außengewinde (22) des zweiten Verschlusselementes korrespondiert. Das zweite Verschlusssystem ist als Flansch (20) ausgebildet und verfügt über eine Ausgießhilfe (21). An dem Flansch (20) ist das Außengewinde (22) angeordnet. Es kann alternativ ein Außengewinde an der Schraubkappe (10) vorgesehen werden, welches mit einem Innengewinde der Ausgießhilfe (21) korrespondiert.

Das wenigstens eine Rastelement (11) ist durch einen Festlegungsbereich (13) an der Schraubkappe (10) festgelegt und durch einen gegenüber dem Rastelement (11) verringerten Querschnitt ausgebildet, sodass ein elastisches Bauteilverhalten unterstützt ist. Die äußere Kontur des stegförmigen Festlegungsbereiches (13) ist mit einer radienähnlichen Oberflächenkontur (14) zwischen der Schraubkappe (10) und dem Rastelement (11) ausgestaltet, sodass eine gezielte innere Spannungskonzentration infolge Kerbwirkung die lokale Elastizität des Steges (13) unterstützt.

Das wenigstens eine Rastelelement (11) ist in der dargestellten Ausführungsvariante durch den Festlegungsbereich (13) nicht zentrisch, sondern asymmetrisch an der Schraubkappe (10) festgelegt und zusätzlich auch asymmetrisch und flügelförmig ausgestaltet, sodass unterschiedlich hohe Kräfte zum Öffnen oder Verschließen des Schraubverschlusses sowohl realisierbar als auch einstellbar sind. Die mit dem wenigstens einen Rastelement (11) korrespondierende Rastnocke (24) kann endseitig der dem Rastelement (11) zugewandten Seite in Richtung der Öffnungs- und, oder der Verschlussbewegungsrichtung eine Rampe aufweisen, sodass die Relativbewegung der Rückdrehsicherung bestehend aus dem Rastelement (11) und der Rastnocke (24) unterstützt wird und über die Rampenneigung zusätzlich die jeweils erforderliche Kraft einstellbar ist.

Das zweite Verschlusselement (20), das als Flansch (20) ausgebildet ist und über eine Ausgießhilfe (21) verfügt, an dem das Außengewinde (22) angeordnet ist, kann einteilig mit dem Behälter (30), oder wie in der perspektivischen Seitenansicht dargestellt, als separates Element ausgeführt sein. Die wenigstens eine Rastnocke (24) ist am Übergangsbereich von der Flanschschulter (23) zur Ausgießhilfe (21) mit dem Außengewinde (22) angeordnet.

Wie bereits vorstehend grundsätzlich erläutert, ist das Rastelement (11) über einen stegartigen Festlegungsbereich (13) mit der Schraubkappe (10) verbunden. Aus der Darstellung in Figur 2 ist erkennbar, dass der stegartige Festlegungsbereich (13) eine gelenkartige Verbindung zwischen dem Rastelement (11) und der Schraubkappe (10) bereitstellt. Das Rastelement (11) kann hierdurch bezüglich des Festlegungsbereiches (13) die bereits erläuterte Schwingbewegung bzw. Pendelbewegung durchführen. Bei einem Auflaufen der relativ zu einer Umfangsrichtung schräg angeordneten Bereiche des Rastelementes (11) auf die Rastnocke (24) führt das Rastelement (11) die bereits beschriebene Pendel- oder Schwingbewegung um den Festlegungsbereich (13) herum durch. Durch die Materialkonsistenz und die Dimensionierung des Festlegungsbereiches (13) wird eine elastische Rückstellkraft definiert. Diese Rückstellkraft sorgt zum einen für ein Zurückkehren des Rastelementes (11) in die Grundpositionierung, darüber hinaus werden die bereits beschriebenen Mindestkräfte für die Durchführung von Vorwärts- oder Rückwärtsbewegungen bereitgestellt.

## Patentansprüche

1. Drehverschlusssystem (1) mit einem ersten Verschlusselement (10), das drehbar gegenüber einem zweiten Verschlusselement (20) angeordnet und in wenigstens einer orientierten Position halterbar ist, wobei zur Ausbildung einer Rückdrehsicherung wenigstens ein Rastelement (11) verwendet ist, dass an einem der Verschlusselemente (10, 20) festgelegt ist und derart mit wenigstens einer zugeordneten Rastnocke (24) korrespondiert, dass das erste Verschlusselement (10) gegenüber dem zweiten Verschlusselement (20) in der wenigstens einen orientierten Position lösbar gehaltert ist sowie bei der das wenigstens eine Rastelement (11) über einen Steg (13) an einem Verschlusselement (10, 20) elastisch festgelegt ist, sodass das Rastelement (11) schwingbar ist, **dadurch gekennzeichnet, dass** sich der Steg (13) radial zum Verschlusselement (10, 20) erstreckt, dass der Steg (13) derart geometrisch gestaltet ist, dass die elastische Festlegung des wenigstens einen Rastelementes (11) an einem Verschlusselement (10, 20) unterstützt wird, dass der Steg (13) zur Ausbildung einer gelenkartigen Verbindung zwischen dem Rastelement (11) und der Schraubkappe (10) mit einem gegenüber dem Rastelement (11) verringerten Querschnitt ausgebildet ist, dass das Rastelement (11) wenigstens eine Abschrägung in einer Bewegungsrichtung aufweist und dass das Rastelement (11) derart mit der zugeordneten Rastnocke (24) korrespondiert, dass das Rastelement (11) in der Geschlossenenstellung des ersten Verschlusselementes (10) hinter der Rastnocke (24) einschnappt und dass das Rastelement (11) flügelartig ausgestaltet ist und dass der Steg (13) zwischen dem jeweiligen Verschlusselement (10, 20) und dem Rastelement (11) eine radienähnliche Oberflächenkontur (14) aufweist.

2. Drehverschlusssystem (1) nach Anspruch 1, **dadurch gekennzeichnet, dass** der Steg (13) derart werkstofftechnisch gestaltet ist, dass die elastische Festlegung des wenigstens einen Rastelementes (11) an einem Verschlusselement (10, 20) unterstützt wird.

3. Drehverschlusssystem (1) nach Anspruch 2, **dadurch gekennzeichnet, dass** der Steg (13) wenigstens teilweise durch einen elastischen Kunststoff in Form von PE, PP, PET, PLA, PEF, Kautschuk oder einen Federstahlwerkstoff gebildet ist.

4. Drehverschlusssystem (1) nach einem der Ansprüche 1 bis 3, **dadurch gekennzeichnet, dass** das Rastelement (11) symmetrisch oder asymmetrisch ausgestaltet ist.

5. Drehverschlusssystem (1) nach einem der Ansprüche 1 bis 4, **dadurch gekennzeichnet, dass** das Rastelement (11) durch den Steg (13) symmetrisch oder asymmetrisch an einem Verschlusselement (10, 20) festgelegt ist.

6. Drehverschlusssystem (1) nach einem der Ansprüche 1 bis 5, **dadurch gekennzeichnet, dass** das erste Verschlusselement (10) gegenüber dem zweiten Verschlusselement (20) durch Überwindung einer erhöhten Öffnungskraft aus der orientiert gehalterten Position hinaus bewegbar ist.

7. Drehverschlusssystem (1) nach einem der Ansprüche 1 bis 6, **dadurch gekennzeichnet, dass** das erste Verschlusselement (10) gegenüber dem zweiten Verschlusselement (20) durch Überwindung einer erhöhten Schließkraft in die orientiert gehalterte Position bewegbar ist.

8. Drehverschlusssystem (1) nach einem der Ansprüche 1 bis 7, **dadurch gekennzeichnet, dass** die Einschnappbewegung des Rastelementes (11) hinter der Rastnocke (24) von einem Geräusch begleitet ist.

9. Drehverschlusssystem (1) nach einem der Ansprüche 1 bis 8, **dadurch gekennzeichnet, dass** die Höhe des Steges (13) anpassbar, insbesondere variabel, ausgebildet ist.

## Claims

1. Rotary closure system (1) having a first closure element (10), which is arranged in a rotatable manner in relation to a second closure element (20) and can be retained in at least one oriented position, wherein, in order to form a return-movement lock, use is made of at least one latching element (11) that is secured on one of the closure elements (10, 20) and corresponds with at least one assigned latching protuberance (24) such that the first closure element (10) is retained in a releasable manner in relation to the second closure element (20) in the at least one oriented position, and in the case of which the at least one latching element (11) is secured elastically on a closure element (10, 20) via a crosspiece (13), the latching element (11) therefore being capable of swing action, **characterized in that** the crosspiece (13) extends radially in relation to the closure element (10, 20), **in that** the crosspiece (13) is configured geometrically to assist the elastic securing action of the at least one latching element (11) on a closure element (10, 20), **in that** the crosspiece (13), for the formation of a joint-like connection between the latching element (11) and the screw cap (10), is designed with a reduced cross section in relation to the latching element (11), **in that** the latching element (11) has at least one bevel in a movement direction, and **in that** the latching element (11) corresponds with the associated latching protuberance (24) such that, in the closed position of the first closure element (10), the latching element (11) snaps in behind the latching protuberance (24), and **in that** the latching element (11) is of wing-like configuration, and **in that** the crosspiece (13) has a radius-like surface contour (14) between the respective closure element (10, 20) and the latching element (11).

2. Rotary closure system (1) according to Claim 1, **characterized in that** the crosspiece (13) is configured in terms of material to assist the elastic securing action of the at least one latching element (11) on a closure element (10, 20).

3. Rotary closure system (1) according to Claim 2, **characterized in that** the crosspiece (13) is formed at least to some extent by an elastomer in the form of PE, PP, PET, PLA or PEF, rubber or a spring-steel material.

4. Rotary closure system (1) according to one of Claims 1 to 3, **characterized in that** the latching element (11) is of symmetrical or asymmetrical configuration.

5. Rotary closure system (1) according to one of Claims 1 to 4, **characterized in that** the latching element (11) is secured symmetrically or asymmetrically on a closure element (10, 20) by the crosspiece (13).

6. Rotary closure system (1) according to one of Claims 1 to 5, **characterized in that** the first closure element (10) can be moved out of the oriented position in relation to the second closure element (20) by virtue of an increased opening force being exceeded.

7. Rotary closure system (1) according to one of Claims 1 to 6, **characterized in that** the first closure element (10) can be moved into the oriented position in relation to the second closure element (20) by virtue of an increased closing force being exceeded.

8. Rotary closure system (1) according to one of Claims 1 to 7, **characterized in that** the snap-in movement of the latching element (11) behind the latching protuberance (24) is accompanied by a noise.

9. Rotary closure system (1) according to one of Claims 1 to 8, **characterized in that** the height of the crosspiece (13) is adaptable, in particular variable.

## Revendications

1. Système de fermeture à vis (1) avec un premier élément de fermeture (10), qui est disposé de façon rotative par rapport à un second élément de fermeture (20) et qui peut être maintenu dans au moins une position orientée, dans lequel, pour la formation d'une protection contre une rétro-rotation, on utilise au moins un élément d'encliquetage (11), qui est fixé à un des éléments de fermeture (10, 20) et qui correspond à au moins une came d'encliquetage associée (24), de telle manière que le premier élément de fermeture (10) soit maintenu de façon libérable dans ladite au moins une position orientée par rapport au second élément de fermeture (20), ainsi que dans lequel ledit au moins un élément d'encliquetage (11) est fixé élastiquement à un élément de fermeture (10, 20) par une nervure (13), de telle manière que l'élément d'encliquetage (11) puisse osciller, **caractérisé en ce que** la nervure (13) s'étend radialement par rapport à l'élément de fermeture (10, 20), **en ce que** la nervure (13) présente une forme géométrique telle que la fixation élastique dudit au moins un élément d'encliquetage (11) sur un élément de fermeture (10, 20) soit renforcée, **en ce que** la nervure (13) est réalisée avec une section transversale réduite par rapport à l'élément d'encliquetage (11) afin de former une liaison articulée entre l'élément d'encliquetage (11) et le capuchon à visser (10), **en ce que** l'élément d'encliquetage (11) présente au moins un chanfrein dans une direction de mouvement et **en ce que** l'élément d'encliquetage (11) correspond à la came d'encliquetage associée (24) de telle manière que l'élément d'encliquetage (11) se clique derrière la came d'encliquetage (24) dans la position fermée du premier élément de fermeture (10) et **en ce que** l'élément d'encliquetage (11) est configuré en forme d'ailette et **en ce que** la nervure (13) présente entre l'élément de fermeture respectif (10, 20) et l'élément d'encliquetage (11) un contour de surface analogue à un rayon de courbure (14).

2. Système de fermeture à vis (1) selon la revendication 1, **caractérisé en ce que** la nervure (13) est configurée selon la technique des matériaux, de telle manière que la fixation élastique dudit au moins un élément d'encliquetage (11) sur un élément de fermeture (10, 20) soit renforcée.

3. Système de fermeture à vis (1) selon la revendication 2, **caractérisé en ce que** la nervure (13) est formée au moins en partie par une matière plastique élastique sous la forme de PE, PP, PET, PLA, PEF, caoutchouc ou un matériau en acier à ressort.

4. Système de fermeture à vis (1) selon l'une quelconque des revendications 1 à 3, **caractérisé en ce que** l'élément l'encliquetage (11) est de forme symétrique ou asymétrique.

5. Système de fermeture à vis (1) selon l'une quelconque des revendications 1 à 4, **caractérisé en ce que** l'élément d'encliquetage (11) est fixé à un élément de fermeture (10, 20) de façon symétrique ou asymétrique par la nervure (13).

6. Système de fermeture à vis (1) selon l'une quelconque des revendications 1 à 5, **caractérisé en ce que** le premier élément de fermeture (10) peut être déplacé par rapport au second élément de fermeture (20) à partir de la position orientée maintenue en surmontant une force d'ouverture accrue.

7. Système de fermeture à vis (1) selon l'une quelconque des revendications 1 à 6, **caractérisé en ce que** le premier élément de fermeture (10) peut être déplacé par rapport au second élément de fermeture (20) dans la position orientée maintenue en surmontant une force de fermeture accrue.

8. Système de fermeture à vis (1) selon l'une quelconque des revendications 1 à 7, **caractérisé en ce que** le mouvement d'encliquetage de l'élément d'encliquetage (11) derrière la came d'encliquetage (24) est accompagné d'un signal sonore.

9. Système de fermeture à vis (1) selon l'une quelconque des revendications 1 à 8, **caractérisé en ce que** la hauteur de la nervure (13) peut être adaptée, et est en particulier variable.
